# EUROPÄISCHE PATENTSCHRIFT

(11) **EP 1 679 403 B1**
(45) Veröffentlichungstag und Bekanntmachung des Hinweises auf die Patenterteilung: **05.03.2008**
(21) Anmeldenummer: 05023603.3
(22) Anmeldetag: 28.10.2005
(51) Int. Cl.: D21B 1/34, D21D 5/04, D21D 5/16

(54) **Stofflöser zur Zerkleinerung und Suspendierung von Papierstoff**
Pulper for comminuting and suspending papermaking material
Pulpeur pour désintégrer et mettre en suspension des matériaux pour pâte à papier

(30) Priorität: 11.01.2005 DE 202005000332 U
(43) Veröffentlichungstag der Anmeldung: 12.07.2006
(73) Patentinhaber: Voith Patent GmbH, 89522 Heidenheim (DE)
(72) Erfinder: Brettschneider, Werner, 88214 Ravensburg (DE)

(56) Entgegenhaltungen:
- EP-A- 1 357 222
- EP-A- 1 398 410
- DE-A1- 10 138 860
- FR-A- 1 047 321

## Beschreibung

Die Erfindung betrifft einen Stofflöser zur Zerkleinerung und Suspendierung von Papierstoff gemäß dem Oberbegriff des Anspruchs 1.

Stofflöser dieser Art werden hauptsächlich angewendet, um getrocknetes Zellstoffmaterial oder Altpapier der unterschiedlichsten Zusammensetzung in Suspension zu bringen. Sie bestehen im Wesentlichen aus einem Behälter für die Suspension und mindestens einem Rotor. Das eingetragene Material wird in großen Stücken, Bahnen oder gepressten Ballen mit Wasser intensiv vermischt, wobei durch den Rotor ein hydraulischer Stoffumtrieb erzeugt wird. Verständlicherweise werden solche Vorrichtungen optimiert, wobei im Wesentlichen eine schnelle und kraftwirtschaftliche Auflösung angestrebt wird. In vielen Fällen wird der Rotor in unmittelbarer Nähe eines ebenen Siebes angeordnet, das er frei von Verstopfungen hält. Durch die Öffnungen des Siebes wird der aufgelöste Stoff von groben Verunreinigungen sortiert und als Suspension abgezogen. Ein solcher Stofflöser ist z.B. durch die EP-A-1 398 410 bekannt. Einen anderen oben offenen Stofflöser mit einem Behälter, dessen Querschnitt nicht kreisförmig ist, zeigt die FR-A-1 047 321. Hier ist das Sieb nicht eben, sondern konisch ausgestaltet. Es dient dazu, den noch ungenügend aufgelösten Papierstoff im Stofflöser zurückzuhalten.

Als Standardtyp für einen Stofflöser hat sich ein senkrecht stehender zylindrischer Behälter mit einem Rotor im Bodenbereich durchgesetzt. In diesen Behälter wird Wasser und der aufzulösende Stoff von oben zugegeben und mit Hilfe des Rotors eine Trombenströmung in der Suspension erzeugt, bei der also im inneren Bereich der Stoff vom Rotor nach unten gezogen und im Bodenbereich radial nach außen gedrückt wird, wodurch sich eine Umtriebsströmung ergibt. Eine weitere typische Bauart ist der oben offene Stofflöser-Behälter mit seitlich eingesetztem Rotor. Dann wird die Suspension etwa waagerecht zum Rotor gefördert und an der den Rotor tragenden Seitenwand des Behälters umgelenkt. Diese hydraulisch oft weniger günstige Form hat den Vorteil, unter der Papiermaschine als Ausschussauflöser Platz zu finden. Ein Beispiel für einen Auschussauflöser zeigt die DE 101 38 860 A1.

Das bereits erwähnte Sieb dient zunächst dazu, eine Trennung vorzunehmen, bei der die bereits genügend aufgelösten Anteile des Papierstoffes durch die Öffnungen des Siebes hindurch abgezogen und noch nicht genügend Aufgelöstes zurückgehalten wird. Dadurch wird in an sich bekannter Weise der Auflöseprozess ökonomischer, insbesondere kann der Stofflöser, wenn gewünscht, kontinuierlich betrieben werden. Störstoffe, also im Wesentlichen papierfremde Bestandteile, werden zurückgehalten bzw. aussortiert.

Aus der EP-A-1 357 222 ist ein ebenes Sieb zur Durchführung eines Nasssiebungsverfahrens mit langlochförmigen Sieböffnungen bekannt. Dabei geht es um höheren Durchsatz bei gleicher Sortierqualität. Das Verfahren wird in geschlossenen Sortierern durchgeführt, in denen eine Trennung von Papier und Störstoffen erfolgt.

Das Sieb trägt aber bei Stofflösern der genannten Art auch dazu bei, den Auflösevorgang zu verstärken. Die dem Siebblech zugewandte Seite des Rotors tritt nämlich mit den Einlaufkanten der Sieböffnungen in Wechselwirkung. Zwar wird immer ein gewisser Abstand zwischen Rotor und Siebblech eingehalten, doch genügen die dabei auftretenden Scherkräfte, die Papierstoffteilchen weiter zu zerlegen. Größere Stücke können auch den Abstand zwischen Siebblech und Rotor überbrücken, so dass eine direkte Schnittwirkung eintritt. In welcher Form und in welcher Intensität diese Vorgänge stattfinden, hängt von den Anforderungen und der Auslegung des Stofflösers ab.

Es ist auch bekannt, die soeben beschriebene Auflösewirkung dadurch weiter zu verstärken, dass die Siebbleche an der Einlaufseite mit Leisten versehen werden, wie es z.B. aus der DE 101 16 367 bekannt ist.

Aus der WO 03/033152 A1 ist eine Siebplatte bekannt, deren Öffnungen durch Laser- oder Wasserstrahl eingebracht worden sind. Diese Öffnungen sind nicht rund, sondern mit Ecken versehen und vorzugsweise mosaikartig auf der Siebplatte verteilt. Dadurch soll die Auflösewirkung verstärkt werden.

Die bekannten Siebe für solche Stofflöser werden zumeist mit kreisrunden Bohrungen versehen, wobei ein Kompromiss gefunden werden muss zwischen der Forderung nach optimaler Klassierung, also möglichst kleinen Sortieröffenungen, und der Forderung nach möglichst hohem Durchsatz, also möglichst großer offener Fläche.

Der Erfindung liegt die Aufgabe zu Grunde, die bekannten Stofflöser für die Auflösung von Papierstoff so zu verbessern, dass mit ihnen ein möglichst großer Durchsatz von aufgelöstem Papierstoff zu erzielen ist, ohne dass die Kosten, insbesondere für Apparatur und Betrieb, steigen. In speziellen Ausführungsformen soll auch eine Senkung der apparativen Kosten oder der Betriebskosten möglich sein.

Diese Aufgabe wird an einem Stofflöser gemäß Anspruch 1 mit den im Kennzeichen dieses Anspruchs genannten Merkmalen gelöst.

Dadurch, dass das Siebblech im Stofflöser speziell mit länglich runden Öffnungen, z.B. Langlöchern oder ovalen Öffnungen versehen ist, kann die Auflöseleistung des Stofflösers, die von dem Zusammenwirken von Rotor und Siebblech herrührt, gesteigert werden. Auf Grund der Rundungen ist die Gefahr des Anhängens von Faserstippen oder von zum Verspinnen neigenden Störstoffen (Kunststofffolien) sehr gering. Die längliche Form führt auch dazu, dass bei etwa gleicher Siebfeinheit eine größere freie Siebfläche erzeugt werden kann.

Es ist auch möglich, durch entsprechende Anordnung der Sieböffnungen, auf die noch näher eingegangen wird, die Kanten, die sich am Einlauf in die Sieböffnung bilden, bezüglich der Auflösewirkung zu optimieren. Dazu können diese Kanten in einem definierten Winkel (Schnittwinkel) zu den vorbei streichenden Rotorflügelkanten angeordnet werden.

In vielen Fällen ist es möglich, auch dann einen guten Betrieb des Stofflösers zu gewährleisten, wenn das Sieb ohne aufgesetzte Leisten ist, d.h. dass dann auf die Installation von zusätzlichen Leisten verzichtet werden kann.

Die Erfindung wird erläutert an Hand von Zeichnungen. Dabei zeigen:
- Figur 1:: Den Siebbereich eines erfindungsgemäßen Stofflösers;
- Figur 2:: Erfindungsgemäß ausgestaltete Sieböffnungen im Detail;
- Figur 3:: Vorteilhafte Anordnung von langlochförmigen Sieböffnungen;
- Figur 4 + 5:: Je eine weitere mögliche Anordnung von langlochförmigen Sieböffnungen;
- Figur 6:: Sieb, das eine Stützplatte aufweist;
- Figur 7:: einen Stofflöser in Seitenansicht;
- Figur 8:: einen anderen Stofflöser in Ansicht von oben.

In Figur 1 ist der Siebbereich eines erfindungsgemäßen Stofflösers dargestellt. Man erkennt einen Rotor 2, der konzentrisch mit einem ringförmigen ebenen Siebblech 1 im ansonsten nicht dargestellten Stofflöser angeordnet ist. Der Rotor 2 ist mit Flügeln 4 versehen und so dimensioniert, dass er bei Rotation (Pfeil 7) die Siebfläche des Siebes 3 vollständig oder zumindest größtenteils überstreicht. Erfindungsgemäß sind die Sieböffnungen 5 dieses Siebes 3 nicht wie üblich kreisförmig sondern länglich geformt. Die zeichnerische Darstellung der Sieböffnungen 5 ist hier nicht maßstäblich, sondern soll nur die Siebfläche kennzeichnen. Genaueres zu diesen Sieböffnungen wird in weiteren Figuren dargestellt. Bei größeren Sieben ist es üblich, diese zunächst als Ringsegmente herzustellen, die dann im Stofflöser zu einem gesamten Sieb zusammengesetzt werden. Bei dem hier gezeigten Beispiel besteht das ganze Sieb aus insgesamt acht Segmenten, von denen vier gezeichnet sind. Die Siebsegmente werden z.B. mit einem darunter liegenden Traggestell 8 verschraubt. Dieses kann - anders als hier gezeichnet - so aufgebaut sein, dass es das Sieb auch dort abstützt, wo keine Siebsegmentgrenzen sind. Dann ist es möglich, die Siebblechdicke zu reduzieren und Kosten zu sparen, insbesondere bei der Herstellung der Sieböffnungen 5.

Die Figur 2 zeigt eine mögliche Ausführungsform des Siebbleches etwas detaillierter. In diesem Fall sind für die Sieböffnungen 5 Langlöcher gewählt mit der Länge L und der Breite B, wobei die Rundungen halbkreisförmig sind. Das Längen-/Breitenverhältnis UB ist hier etwa 4. In anderen Fällen ist ein Längen-/Breitenverhältnis von unter 2, z.B. 1,7 denkbar. Im Vergleich zu üblichen kreisförmigen Sieböffnungen in Stofflösern kann es zweckmäßig sein, das Langloch so zu dimensionieren, dass dessen freie Fläche der einer kreisförmigen Sieböffnung entspricht. Bei Anwendung der Erfindung auf einen offenen Primärstofflöser (Eintrag von Ballen oder Maschinenausschuss) sind Sieböffnungen mit einer Breite B zwischen 10 und 20 mm und Länge L zwischen 20 und 60 mm als typische Ausführungsform anzusehen. In einem Sekundärstofflöser, der also bereits in einem geschlossenen System arbeitet, sind wesentlich kleinere Sieböffnungen, z.B. mit einer Breite B von etwa 4 mm vorzusehen.

An den Öffnungskanten 9 werden im Zusammenwirken mit den an ihnen dicht vorbei bewegten Rotorflügeln 4 auflösewirksame Kräfte auf die Suspension, insbesondere den Papierstoff übertragen. Anders als kreisförmige Sieböffnungen haben längliche Sieböffnungen bei diesem Zusammenwirken mit dem Rotorflügel 4 eine stärkere Auflösewirkung. Zusätzlich bieten sie eine wichtige Möglichkeit zur Beeinflussung des Auflöseeffektes. Dabei spielt insbesondere die Ausrichtung der länglichen Sieböffnung 5 relativ zum durch das Zentrum des Siebes verlaufenden Radius 6 eine wesentliche Rolle. Bei dem hier gezeigten Beispiel nimmt dieser Winkel α einen Wert von - 5° ein. Wenn er relativ klein gewählt wird, ist eine stärkere Auflösewirkung zu erwarten, da die Kante 9 steil (senkrecht oder nahezu senkrecht) angeströmt wird. Bezüglich dieses Merkmals können auch andere Formen sinnvoll sein, z.B. wie Figur 3 zeigt, bei der die Längsseite der Langlöcher genau in Richtung des Radius 6 ausgerichtet sind. Im linken Teil der Figur 3 sind exemplarisch Sieböffnungen 5' mit einem Längen-/Breitenverhältnis von 2 eingezeichnet.

Ein weiteres Ziel der Erfindung ist die Einstellung des optimalen Schnittwinkels β, der zwischen der Vorderkante 10 des Rotorflüsgels 4 und der Öffnungskante 9 der Sieböffnungen gebildet wird. Dieser Schnittwinkel β ist in Fig. 2 mit 8° relativ klein, was zu einer starken Auflösewirkung führt.

Gemäß den Figuren 4 und 5 kann der Winkel α = 45°, bzw. α = - 45° betragen, wobei die Version gemäß Figur 4 den Radialtransport des Stoffes begünstigt, während Figur 5 zumindest tendenziell die Aufenthaltszeit des Stoffes im Siebbereich verlängert, da sich bei der Ablenkung an der Öffnungskante 9 eine radial nach innen gerichtete Strömungsrichtung ausbildet. Die Winkel können auch verschieden sein, z.B. sich in Abhängigkeit vom Abstand zum Zentrum des Siebes ändern.

Die bisher erläuterten Langlochformen und ihre Anordnung sind zwar typische Beispiele zur Ausführung der Erfindung, aber nicht die einzigen. So können z.B. auch andere oval/längliche Formen gewählt werden.

Um die Herstellkosten für die Sieböffnungen zu senken, kann das Sieb (gemäß Figur 6) aus zwei Lagen bestehen, und zwar einer Siebplatte 11 mit den Sieböffnungen 5 sowie einer damit verbundenen Stützplatte 12. Im Allgemeinen hat dann die Stützplatte 12 die gleiche Außenkontur wie die Siebplatte 11. Die Durchlassöffnungen 13 der Stützplatte 12 können uneinheitlich und wesentlich größer sein als die Sieböffnungen 5, da sie keine Siebwirkung haben. Wegen der Stützplatte 12 kann die Siebplatte 11 relativ dünn gehalten werden, was das Einbringen von Öffnungen wesentlich vereinfacht.

Die häufigste Form eines Stofflösers, auf den die Erfindung angewendet werden kann, ist der stehende zylindrische oben offene Stofflöser gemäß Figur 7, bei dem sich Sieb 3 und Rotor 2 im Bodenbereich befinden. Beim Betrieb werden Papierstoff S und Wasser W in den Behälter 1 eingetragen. Die fertige pumpfähige Suspension wird durch das Sieb 3 hindurch als Gutstoff A abgezogen. Solche Stofflöser sind seit langem bekannt. Das gleiche gilt auch für Stofflöser mit seitlich angebrachten Rotoren gemäß Figur 8. Wie bereits erwähnt, kann ein solcher liegender Behälter 1' besonders vorteilhaft unter einer Papiermaschine zur Auflösung von Produktionsausschuss eingesetzt werden.

## Patentansprüche

1. Stofflöser zur Zerkleinerung und Suspendierung von Papierstoff (S) mit einem oben offenen Behälter (1, 1') und mit mindestens einem im Behälter (1, 1') angeordneten antreibbaren Rotor (2), der Mittel zum Umwälzen einer im Behälter enthaltenen Suspension aufweist, um dabei den eingetragenen Papierstoff zu zerkleinern und im Wasser zu suspendieren sowie mit mindestens einem Sieb (3), dessen mit Sieböffnungen versehene Siebfläche durch den bewegten Rotor (2) größtenteils oder vollständig überstrichen wird,
**dadurch gekennzeichnet,**
**dass** das Sieb (3) mit länglich runden Sieböffnungen (5, 5', 5") versehen ist, deren Form von der eines Kreises abweicht.

2. Stofflöser nach Anspruch 1,
**dadurch gekennzeichnet,**
**dass** die Sieböffnungen (5) oval, insbesondere elliptisch, sind.

3. Stofflöser nach Anspruch 1,
**dadurch gekennzeichnet,**
**dass** die Sieböffnungen (5') Langlöcher sind.

4. Stofflöser nach einem der voran stehenden Ansprüche,
**dadurch gekennzeichnet,**
**dass** das Sieb ringförmig und eben ist und dass die Länge (L) der Sieböffnungen (5, 5', 5") gegenüber dem durch das Zentrum des Siebes verlaufenden Radius (6) einen Winkel (α) einnimmt, der zwischen -80° und + 80°, vorzugsweise zwischen - 45° und + 45 °, liegt.

5. Stofflöser nach einem der voran stehenden Ansprüche,
**dadurch gekennzeichnet,**
**dass** die Vorderkante (10) der Rotorflügel (4) relativ zur Länge (L) der Sieböffnungen (5, 5', 5") in einem Schnittwinkel (β) zwischen - 80° und + 80°, vorzugsweise - 45° und + 45° verläuft.

6. Stofflöser nach einem der voran stehenden Ansprüche,
**dadurch gekennzeichnet,**
**dass** die Sieböffnungen (5, 5', 5") ein Längen- zu Breitenverhältnis von mindestens 1,5, vorzugsweise mindestens 3, haben.

7. Stofflöser nach einem der voran stehenden Ansprüche,
**dadurch gekennzeichnet,**
**dass** die maximale Breite (B) der Sieböffnungen (5, 5') zwischen 4 und 20 mm liegt.

8. Stofflöser nach einem der voran stehenden Ansprüche,
**dadurch gekennzeichnet,**
**dass** die Länge (L) der Sieböffnungen (5, 5', 5") zwischen 10 und 100 mm liegt.

9. Stofflöser nach einem der voran stehenden Ansprüche,
**dadurch gekennzeichnet,**
**dass** der Stofflöser einen seitlich angebrachten Rotor aufweist und zur Auflösung von Papiermaschinenausschuss geeignet ist.

10. Stofflöser nach einem der voran stehenden Ansprüche,
**dadurch gekennzeichnet,**
**dass** die Sieböffnungen (5, 5', 5") durch Fräsen erzeugt sind.

11. Stofflöser nach einem der Ansprüche 1 bis 9,
**dadurch gekennzeichnet,**
**dass** die Sieböffnungen (5, 5', 5") durch Stanzen erzeugt sind.

12. Stofflöser nach einem der Ansprüche 1 bis 9,
**dadurch gekennzeichnet,**
**dass** die Sieböffnungen (5, 5', 5") durch Laserstrahl erzeugt sind.

13. Stofflöser nach einem der Ansprüche 1 bis 9,
**dadurch gekennzeichnet,**
**dass** das Sieb (3) zusammen mit den Sieböffnungen (5, 5', 5") im Stahlgussverfahren hergestellt ist.

14. Stofflöser nach einem der voran stehenden Ansprüche,
**dadurch gekennzeichnet,**
**dass** das Sieb aus einer die Sieböffnungen (5, 5', 5") enthaltenden Siebplatte (11) und einer Stützplatte (12) besteht, wobei die Stützplatte (12) eine Rahmen- oder Grobsiebkonstruktion ist, deren Außenkontur im Wesentlichen der der Siebplatte (11) entspricht und die mit Durchlassöffnungen (13) versehen ist, die größer sind als die Sieböffnungen (5, 5', 5").

## Claims

1. Pulper for comminuting and suspending papermaking material (S), having a container (1, 1') open at the top and having at least one rotor (2) which is arranged in the container (1, 1'), can be driven and has means for circulating a suspension contained in the container, in order in the process to comminute the papermaking material put in and to suspend it in water, and also having at least one screen (3), of which the screen area provided with screen openings is swept over, for the major part or completely, by the moving rotor (2),
**characterized in that**
the screen (3) is provided with elongated round screen openings (5, 5', 5"), the shape of which deviates from that of a circle.

2. Pulper according to Claim 1, **characterized in that** the screen openings (5) are oval, in particular elliptical.

3. Pulper according to Claim 1, **characterized in that** the screen openings (5') are slots.

4. Pulper according to one of the preceding claims, **characterized in that** the screen is annular and flat and **in that**, with respect to the radius (6) running through the centre of the screen, the length (L) of the screen openings (5, 5', 5") assumes an angle (α) which lies between -80° and +80°, preferably between -45° and + 45°.

5. Pulper according to one of the preceding claims, **characterized in that**, relative to the length (L) of the screen openings (5, 5', 5"), the leading edge (10) of the rotor blade (4) runs at an angle of intersection (β) between -80° and +80°, preferably -45° and + 45°.

6. Pulper according to one of the preceding claims, **characterized in that** the screen openings (5, 5', 5") have a length to width ratio of at least 1.5, preferably at least 3.

7. Pulper according to one of the preceding claims, **characterized in that** the maximum width (B) of the screen openings (5, 5') lies between 4 and 20 mm.

8. Pulper according to one of the preceding claims, **characterized in that** the length (L) of the screen openings (5, 5', 5") lies between 10 and 100 mm.

9. Pulper according to one of the preceding claims, **characterized in that** the pulper has a rotor fitted at the side and is suitable for pulping papermachine broke.

10. Pulper according to one of the preceding claims, **characterized in that** the screen openings (5, 5', 5") are produced by milling.

11. Pulper according to one of Claims 1 to 9, **characterized in that** the screen openings (5, 5', 5") are produced by punching.

12. Pulper according to one of Claims 1 to 9, **characterized in that** the screen openings (5, 5', 5") are produced by a laser beam.

13. Pulper according to one of Claims 1 to 9, **characterized in that** the screen (3), together with the screen openings (5, 5', 5"), is produced in the steel casting process.

14. Pulper according to one of the preceding claims, **characterized in that** the screen comprises a screen plate (11) containing the screen openings (5, 5', 5") and a supporting plate (12), the supporting plate (12) being a frame or coarse screen structure, the outer contour of which corresponds substantially to that of the screen plate (11) and which is provided with passage openings (13) which are larger than the screen openings (5' 5', 5'').

## Revendications

1. Pulpeur pour désintégrer et mettre en suspension des matériaux pour pâte à papier (S), comprenant un récipient (1, 1') ouvert en haut et au moins un rotor (2) entraîné disposé dans le récipient (1, 1'), lequel rotor présente des moyens pour faire circuler une suspension contenue dans le récipient afin de désintégrer les matériaux pour pâte à papier introduits et pour les mettre en suspension dans de l'eau, et comprenant aussi au moins un tamis (3) dont la surface de tamis pourvue d'ouvertures de tamis est balayée sur sa majeure partie ou complètement par le rotor en mouvement (2),
**caractérisé en ce que**
le tamis (3) est pourvu d'ouvertures de tamis rondes allongées (5, 5', 5") dont la forme s'écarte de celle d'un cercle.

2. Pulpeur selon la revendication 1,
**caractérisé en ce que**
les ouvertures de tamis (5) sont ovales, en particulier elliptiques.

3. Pulpeur selon la revendication 1,
**caractérisé en ce que**
les ouvertures de tamis (5') sont des trous oblongs.

4. Pulpeur selon l'une quelconque des revendications précédentes,
**caractérisé en ce que**
le tamis est annulaire et plan et **en ce que** la longueur (L) des ouvertures de tamis (5, 5', 5") est orientée suivant un angle (α) par rapport au rayon (6) s'étendant à travers le centre du tamis, qui est compris entre -80° et +80°, de préférence entre -45° et +45°.

5. Pulpeur selon l'une quelconque des revendications précédentes,
**caractérisé en ce que**
l'arête avant (10) des pales du rotor (4) est orientée par rapport à la longueur (L) des ouvertures de tamis (5, 5', 5") suivant un angle de coupe (β) compris entre -80° et +80°, de préférence entre -45° et +45°.

6. Pulpeur selon l'une quelconque des revendications précédentes,
**caractérisé en ce que**
les ouvertures de tamis (5, 5', 5") présentent un rapport longueur à largeur d'au moins 1,5, de préférence d'au moins 3.

7. Pulpeur selon l'une quelconque des revendications précédentes,
**caractérisé en ce que**
la largeur maximale (B) des ouvertures de tamis (5, 5') est comprise entre 4 et 20 mm.

8. Pulpeur selon l'une quelconque des revendications précédentes,
**caractérisé en ce que**
la longueur (L) des ouvertures de tamis (5, 5', 5") est comprise entre 10 et 100 mm.

9. Pulpeur selon l'une quelconque des revendications précédentes,
**caractérisé en ce que**
le pulpeur présente un rotor monté latéralement et est approprié pour désintégrer le rebut de machines à papier.

10. Pulpeur selon l'une quelconque des revendications précédentes,
**caractérisé en ce que**
les ouvertures de tamis (5, 5', 5") sont produites par fraisage.

11. Pulpeur selon l'une quelconque des revendications 1 à 9,
**caractérisé en ce que**
les ouvertures de tamis (5, 5', 5") sont produites par estampage.

12. Pulpeur selon l'une quelconque des revendications 1 à 9,
**caractérisé en ce que**
les ouvertures de tamis (5, 5', 5") sont produites par un faisceau laser.

13. Pulpeur selon l'une quelconque des revendications 1 à 9,
**caractérisé en ce que**
le tamis (3) est fabriqué conjointement avec les ouvertures de tamis (5, 5', 5") dans un procédé de fonte d'acier.

14. Pulpeur selon l'une quelconque des revendications précédentes,
**caractérisé en ce que**
le tamis se compose d'une plaque perforée (11) présentant les ouvertures de tamis (5, 5', 5") et d'une plaque de support (12), la plaque de support (12) étant une construction de cadre ou de tamis grossière, dont le contour extérieur correspond essentiellement à celui de la plaque perforée (11) et qui est pourvue d'ouvertures de passage (13) qui sont plus grosses que les ouvertures de tamis (5, 5', 5").
